# EUROPÄISCHE PATENTSCHRIFT

(11) **EP 3 020 488 B1**
(45) Veröffentlichungstag und Bekanntmachung des Hinweises auf die Patenterteilung: **14.03.2018**
(21) Anmeldenummer: 15180134.7
(22) Anmeldetag: 07.08.2015
(51) Int. Cl.: B21C 47/24, B21D 39/03

(54) **VERFAHREN ZUM VERBINDEN VON METALLBÄNDERN**
METHOD FOR CONNECTING METAL STRIPS
PROCÉDÉ DE RACCORDEMENT DE BANDES MÉTALLIQUES

(30) Priorität: 14.11.2014 DE 102014116713
(43) Veröffentlichungstag der Anmeldung: 18.05.2016
(73) Patentinhaber: BWG BERGWERK- UND WALZWERK-MASCHINENBAU GMBH, 47051 Duisburg (DE)
(72) Erfinder: Noé, Andreas, 47647 Kerken (DE); Hoffmann, Jens, 45239 Essen (DE); Ambaum, Friedhelm, 46509 Xanten (DE)
(74) Vertreter: von dem Borne, Andreas

(56) Entgegenhaltungen:
- EP-A1- 2 514 538
- WO-A1-2014/033037
- DE-C1- 10 208 304
- FR-A1- 2 691 388
- US-A1- 2006 096 075
- US-A1- 2007 084 045
- US-A1- 2010 083 480

## Beschreibung

Die Erfindung betrifft ein Verfahren zum Verbinden eines Bandendes eines ersten Metallbandes mit dem Bandanfang eines zweiten Metallbandes, insbesondere in Bandbehandlungsanlagen, wobei das Bandende und der Bandanfang unter Bildung einer Überlappung übereinander positioniert und im Bereich der Überlappung an mehreren Verbindungspunkten mittels Durchsetzfügen ohne Durchtrennung und folglich ohne Schneidanteil miteinander verbunden werden.

In Bandbehandlungsanlagen, welche auch als Bandprozesslinien bezeichnet werden, werden in der Regel zu Bunden (Coils) aufgewickelte Bänder im Einlaufteil abgewickelt, durchlaufen dann eine oder mehrere Behandlungsstationen und werden im Auslaufteil gegebenenfalls wieder aufgewickelt oder alternativ auch zu Tafeln geschnitten. Damit die Bänder nicht stets neu eingefädelt werden müssen, wird der Bandanfang eines neuen Bundes mit dem Bandende des letzten Bundes verbunden. Der Bandverbindung kommt besondere Bedeutung zu, da mangelhaften Bandverbindungen negative Auswirkungen auf die weitere Bearbeitung haben können.

Aus der Praxis sind daher verschiedenste Verfahren zur Bandverbindung, z. B. durch Schweißen, Stanzen und/oder Kleben bekannt (vgl. z. B. EP 2 202 025 A1 und EP 1 749 590 A2).

In der Praxis hat sich herausgestellt, dass sich Bandverbindungen alternativ zu den herkömmlichen Verfahren auch im Wege des Durchsetzfügens erzeugen lassen, das auch als Clinchen bezeichnet wird. Das Durchsetzfügen ist ein Verfahren zum Verbinden von Metallbändern bzw. Blechen ohne die Verwendung eines Zusatzwerkstoffes. Ein Durchsetzfügewerkzeug (Clinchwerkzeug) besteht in der Regel aus Stempel(n) und Matrize(n). Die zu verbindenden Bänder werden durch den Stempel ähnlich wie beim Tiefziehen unter plastischer Deformation in bzw. gegen die Matrize gedrückt. Die Bänder werden dabei ohne den Einsatz von Nieten formschlüssig (und kraftschlüssig) miteinander verbunden. Durch Ausgestaltung von Matrize und Stempel kommt es an bzw. in der Matrize zu einem Fließen der Werkstoffe in die Breite, so dass - ähnlich einer Nietverbindung - eine formschlüssige Verbindung realisiert wird, ohne dass jedoch separate Nieten verwendet werden. Durchsetzfügen bzw. Clinchen meint im Rahmen der Erfindung ein Durchsetzfügen ohne Durchtrennung und folglich ohne Schneidanteil.

Ein derartiges Verfahren der eingangs beschriebenen Art ist z. B. aus der WO 2014/033037 A1 bekannt. Diese Druckschrift bildet die Basis für den Oberbegriff des Anspruchs 1. Dabei werden die Verbindungspunkte im Zuge der Bandverbindung mittels Durchsetzfügen erzeugt, wobei quer zur Bandlaufrichtung beabstandet eine Vielzahl von Verbindungspunkten unter Bildung einer oder mehrerer Verbindungspunktereihen erzeugt werden. Dabei ist es vorteilhaft, wenn das Werkzeug oder die Werkzeuge positionsgeregelt angestellt wird/ werden.

Das bekannte Verfahren zum Verbinden von Bändern mittels Durchsetzfügen ohne Durchtrennung hat sich in der Praxis bewährt, es ist jedoch weiterentwicklungsfähig. - Hier setzt die Erfindung ein.

Der Erfindung liegt die Aufgabe zugrunde, ein Verfahren zu schaffen, mit dem sich Metallbänder universell und mit hoher Qualität auf einfache Weise verbinden lassen.

Zur Lösung dieser Aufgabe lehrt die Erfindung bei einem gattungsgemäßen Verfahren, dass das erste Band und/oder das zweite Band als kaltgewalztes, nicht geglühtes Metallband ausgebildet sind, wobei für die Bandverbindung zumindest 20 Verbindungspunkte pro Meter Bandbreite mittels Durchsetzfügen gesetzt werden.

Für das Clinchen ist es erforderlich bzw. zweckmäßig, wenn die Fügepartner eine gute Duktilität bzw. ein gutes Umformvermögen unter Druck- und Zugbeanspruchung aufweisen. In der Praxis ist man daher bislang davon ausgegangen, dass lediglich Bleche bzw. Bänder mit hoher Bruchdehnung geeignet sind. Aus diesem Grunde wurde das Clinchen beim Verbinden von Aluminiumbändern bislang auf geglühte Aluminiumbänder beschränkt. Versuche haben nun überraschend gezeigt, dass sich auch kaltgewalzte, nicht geglühte Metallbänder, z. B. Aluminiumbänder mit ausreichender Qualität durch Clinchen verbinden lassen. Versuche haben gezeigt, dass das Clinchen mit guter Qualität selbst dann realisiert werden kann, wenn die Bruchdehnung A₈₀ nur 6 % oder weniger beträgt. Bei der Bruchdehnung handelt es sich beim Zugversuch um die Differenz zwischen der Messlänge nach dem Bruch und der Anfangsmesslänge, bezogen auf die Anfangsmesslänge, wobei die Bruchdehnung in Prozent angegeben wird. Da der Wert der Bruchdehnung durch das Verhältnis von Messlänge zu Probenquerschnitt mitbestimmt wird, wird die Bruchdehnung durch einen entsprechenden Index näher gekennzeichnet, wobei im vorliegenden Fall die Bruchdehnung A₈₀ auf einen Zugversuch bei einer Messlänge von 80 mm der Probe bezogen ist. Bevorzugt werden Metallbänder verwendet, deren Bruchdehnung A₈₀ 2 % bis 5 %, vorzugsweise etwa 3 % bis 4 % beträgt. Erfindungsgemäß gelingt folglich eine einwandfreie Bandverbindung auch bei kaltgewalzten, nicht geglühten Metallbändern. Bei den Metallbändern kann es sich z. B. um Bänder aus Aluminium bzw. einer Aluminiumlegierung oder Kupfer oder einer Kupferlegierung handeln. Von besonderer Bedeutung ist dabei die Tatsache, dass die Bandverbindung durch eine Vielzahl von Verbindungspunkten realisiert wird. Bevorzugt werden zumindest 40 Verbindungspunkte für die jeweilige Bandverbindung realisiert, vorzugsweise zumindest 80 Verbindungspunkte, besonders bevorzugt zumindest 100 Verbindungspunkte. Aufgrund der Vielzahl der Verbindungspunkte, die die Bandverbindung erzeugen, kann es in Kauf genommen werden, dass einzelne Clinchpunkte einreißen. Die Erfindung geht dabei von der Erkenntnis aus, dass bei der Verbindung von nicht geglühten, kaltgewalzten Metallbändern in einem Grenzbereich gearbeitet werden kann, in dem gegebenenfalls einzelne Clinchpunkte einreißen. Die Haltbarkeit der Bandverbindung wird aufgrund der Vielzahl von Clinchpunkten jedoch nicht entscheidend beeinträchtigt, so dass sich das erfindungsgemäße Verfahren in der Praxis auch bei nicht geglühten, kaltgewalzten Metallbändern realisieren lässt. Dabei können die Vielzahl der Verbindungspunkte in einer Verbindungspunktreihe mit einer Vielzahl von über die Bandbreite verteilten Verbindungspunkten oder besonders bevorzugt auch in mehreren in Bandlaufrichtung hintereinander angeordneten Verbindungspunktreihen erzeugt werden. Dabei können eine oder mehrere Verbindungspunktreihen zeitgleich mit lediglich einem einzigen Pressenhub erzeugt werden. Insoweit kann auf die Erkenntnisse aus der WO 2014/033037 A1 zurückgegriffen werden.

Vorteilhafte Weiterbildungen der Erfindung werden im Folgenden erläutert:
Optional ist vorgesehen, dass die Dicke des Bandendes des ersten Metallbandes und/oder die Dicke des Bandanfangs des zweiten Metallbandes vor dem Verbinden gemessen werden und dass der Durchsetz-Fügeprozess in Abhängigkeit von der/den gemessenen Dicken gesteuert oder geregelt wird. Das Durchsetzfügen erfolgt mit einem Durchsetz-Fügewerkzeug, das Stempel und Matrizen aufweist. Damit wird nun die Eintauchtiefe des Stempels bzw. der Stempel in das Material in Abhängigkeit von der gemessenen Dicke des Bandes bzw. von dem gemessenen Dicken der Bänder gesteuert oder geregelt, z. B. positionsgeregelt. Die Erfindung geht dabei von der Erkenntnis aus, dass es für die Qualität der Bandverbindung besonders wichtig ist, dass eine Verbindung ohne Durchtrennung und folglich ohne Schneidkanten erzeugt wird. Das setzt voraus, dass der Stempel nicht übermäßig tief in das Material eintaucht. Andererseits ist zur Erzeugung einer einwandfreien und festen Verbindung wesentlich, dass der Stempel in ausreichendem Maße in das Material eintaucht, so dass im Ergebnis der Eintauchtiefe des Stempels in die Bänder besondere Bedeutung zukommt. Aus diesem Grunde ist es grundsätzlich möglich, den Fügeprozess positionsgeregelt durchzuführen. Erfindungsgemäß erfolgt jedoch zusätzlich zu einer Positionsregelung oder alternativ zu einer Positionsregelung eine Steuerung oder Regelung des Fügeprozesses in Abhängigkeit von den tatsächlichen Dicken der Metallbänder. Denn in der Praxis hat sich herausgestellt, dass die zu verbindenden Bänder in ihren Dicken von den angegebenen/angenommenen Werten bzw. von den Sollwerten abweichen. Da nun erfindungsgemäß eine Ermittlung der Ist-Dicke der Metallbänder erfolgt, kann im Zuge des Fügeprozesses sichergestellt werden, dass der Fügeprozess stets mit optimaler Eintauchtiefe durchgeführt wird. Besonders bevorzugt werden dabei sowohl die Dicke des Bandendes des ersten Bandes als auch die Dicke des Bandanfangs des zweiten Bandes gemessen. Die Dickenmessung bzw. die Dickenmessungen können z. B. durch Laserdickenmessungen erfolgen.

Da erfindungsgemäß eine Dickenmessung erfolgt, ist es auch nicht mehr erforderlich, Bandenden bzw. Bandanfänge mit eventuell größeren Dickenabweichungen, z. B. Überdicken vorab abzuschneiden, sondern die Bandverbindung kann in solchen Bereichen erzeugt werden, die später gegebenenfalls ohnehin als Schrott abgeschnitten werden.

Die Messung der Banddicke bzw. Banddicken erfolgt vor dem Fügen, und zwar bevorzugt separat für jedes der beiden Bänder. Alternativ liegt es auch im Rahmen der Erfindung, die Gesamtdicke der übereinander positionierten Bänder (vor dem Fügeprozess) zu messen. Es ist möglich, die Dicke oder die Dicken in der Nähe oder in/an der Fügevorrichtung zu messen. Alternativ kann die Messung jedoch an einem anderen Ort, z. B. unmittelbar hinter dem Abwickelhaspel erfolgen.

Nach einem weiteren Aspekt der Erfindung wird vorgeschlagen, dass der Bandanfang und das Bandende und/oder das Durchsetzfügewerkzeug derart positioniert werden, dass kein Stempel des Fügewerkzeuges eine der Bandkanten trifft und/oder dass vor oder nach dem Verbinden der Bänder im Bereich einer oder beider Bandkanten eine oder mehrere Seitenstanzungen eingebracht werden.

Dabei geht die Erfindung von der Erkenntnis aus, dass zur Vermeidung von Problemen im Zuge des Durchlaufens der Bänder durch andere Komponenten der Anlage einwandfreie Clinchpunkte erzeugt werden müssen und dass vermieden werden muss, dass ein Clinchpunkt im Bereich einer Bandkante erzeugt wird bzw. vorhanden ist. Denn wenn z. B. ein Clinchpunkt im Bereich einer bestehenden Bandkante erzeugt wird, kann es bei einem solchen unsauberen Clinchpunkt je nach Grad der Abdeckung der Bandkante durch den Stempel zu Ausfransungen an der Bandkante kommen. In diesem Bereich können später beim Durchlaufen durch die Bandbehandlungslinie Partikel abbrechen, die z. B. an Rollen anhaften und zum Abdrücken auf dem Band führen. Erfindungsgemäß werden folglich Vorkehrungen getroffen, um zu vermeiden, dass ein Clinchpunkt im Bereich einer Bandkante entsteht oder bestehen bleibt.

Es besteht daher optional die Möglichkeit, dass bereits im Zuge der Positionierung von Bandanfang und/oder Bandende und/oder der Positionierung des Werkzeuges gewährleistet wird, dass kein Stempel des Fügewerkzeuges eine der Bandkanten trifft.

Alternativ oder ergänzend schlägt die Erfindung vor, dass im Bereich einer oder beider Bandkanten eine oder mehrere Seitenstanzungen bzw. Ausstanzungen eingebracht werden. Das Ausstanzen von Metallbändern ist in der Praxis grundsätzlich bekannt. So kann es z. B. zweckmäßig sein, Seitenstanzungen bei der Bandverbindung von Bändern ungleicher Breite vorzunehmen, z. B. dann, wenn das neue Band breiter ist als das alte, denn die breiteren Ecken des neuen Bandes könnten in der Linie hängen bleiben, z. B. an Abquetschrollen. Um dies zu vermeiden, werden in diesem Fall die Ecken schräg weggestanzt, und zwar mit einem trapezförmigen oder halbkreisförmigen Stanzwerkzeug. Es besteht nun erfindungsgemäß die Möglichkeit, die Seitenstanzungen nach dem Verbinden der Bänder einzubringen, und zwar mit der Maßgabe, dass kein Fügepunkt durch die Stanzung angeschnitten wird.

Alternativ besteht die Möglichkeit, bereits vor dem Verbinden der Bänder eine oder mehrere Seitenstanzungen einzubringen. Dieses ist z. B. dann zweckmäßig, wenn die Gefahr besteht, dass ein Clinchstempel auf die Bandkante trifft. In diesem Fall kann die Seitenstanzung vor dem Verbinden der Bänder mit der Maßgabe eingebracht werden, dass eine Abhängigkeit von der Werkzeuggeometrie und der Bandbreite ein Auftreffen eines Werkzeugstempels auf eine Bandkante verhindert wird.

Abgesehen von der oben bereits erwähnten Möglichkeit, das Bandende und Bandanfang auf Anlagenmitte zentriert werden, besteht die Möglichkeit, dass nur eines der Bänder mittig zum anderen zentriert wird. Dann können beide Bandenden bzw. beide Bänder außerhalb der Anlagenmitte liegen. Das Clinchwerkzeug wird dann so in Breitenrichtung verschoben, dass seine Mittenachse mit der der Bandenden übereinstimmt. Es gibt dann wieder die oben erläuterten Möglichkeiten, um zu vermeiden, dass ein Clinchpunkt im Bereich der Bandkante liegt.

Optional besteht die Möglichkeit, dass das Clinchwerkzeug fix in der Anlagenmitte angeordnet bleibt. Die Lage der beiden Bänder wird relativ zur Anlagenmitte gemessen. Auf diese Weise ist dann bekannt, wo die Clinchpunkte in den beiden verbundenen Bandenden angeordnet sind. Die Seitenstanzung erfolgt nun je Seite so, dass kein Clinchpunkt angestanzt wird. In dem Fall, in dem in der Linie auch besäumt wird, wird die Stanztiefe je Seite entsprechend größer bemessen, jedoch wiederum so, dass kein Clinchpunkt angestanzt wird.

Nach einem weiteren Aspekt der Erfindung wird vorgeschlagen, dass die Bänder vor und/oder während des Clinchens beölt werden. Das Beölen der Fügepartner im Zuge des Clinchens ist grundsätzlich bekannt, um den Werkzeugverschleiß beim Clinchen zu minimieren und die Standzeit zu maximieren. In der Praxis hat sich jedoch herausgestellt, dass die Beölung für den Tiefziehprozess beim Clinchen ungünstig ist. Dieses hängt damit zusammen, dass die Beölung die Reibung der Fügepartner bzw. Bänder verringert und dieses kann sich negativ auf die Verbindungsqualität bzw. Verbindungsfestigkeit auswirken. Davon ausgehend schlägt die Erfindung nun vor, dass lediglich die obere Oberfläche des oben liegenden Metallbandes und die untere Oberfläche des unten liegenden Metallbandes beölt werden. Erfindungsgemäß erfolgt die Beölung folglich ausschließlich von unten auf das unten liegende Band und von oben auf das oben liegende Band, so dass zwischen den beiden Bandendenoberflächen keine Beölung stattfindet. Damit lassen sich die in der Praxis beobachteten Probleme auf einfache und zuverlässige Weise vermeiden. Dennoch kann der Werkzeugverschleiß minimiert und die Standzeit maximiert werden.

In einer optionalen Ausgestaltung der Erfindung werden die Bänder durch temperiertes Clinchen miteinander verbunden. Dann ist vorgesehen, dass die zu verbindenden Metallbänder vor und/oder während des Verbindens erwärmt werden. Dazu besteht die Möglichkeit, die Bänder selbst mit geeigneten Temperiervorrichtungen vorzuwärmen und dann zu clinchen. Alternativ oder ergänzend kann die Temperierung auch über die Clinchwerkzeuge selbst erfolgen. Dazu besteht die Möglichkeit, Oberwerkzeug und/oder Unterwerkzeug zu erwärmen, so dass das Band dann unter Kontaktdruck erwärmt wird und danach umgeformt wird. Dazu kann es zweckmäßig sein, mit einer nicht konturierten Matrize bzw. einem nicht konturierten Gegenwerkzeug zu arbeiten, wobei Gegenwerkzeug und/oder Stempel beheizbar sind. Bei einer Erwärmung der Bänder über eines oder beide Werkzeuge, kann es zweckmäßig sein, die Bänder vor dem Clinchen bzw. Pressen mit geeigneten Mitteln, z. B. einer Klemmeinrichtung oder dergleichen gegeneinander zu drücken. So besteht die Möglichkeit, die Bänder mit einem Niederhalter gegen die (beheizte) Gegenfläche zu drücken, so dass es zur Erwärmung des Verbindungsbereiches kommt. Anschließend erfolgt dann das Clinchen mit Hilfe des Stempels. Ein Kontaktdruck während des Heizens kann aber auch mit den Werkzeugen bzw. Stempeln selbst erfolgen. In der (ersten) Heizphase erfolgt dann lediglich eine Fixierung der Bänder und dabei das Erwärmen und in einer (zweiten) Clinchphase dann das verbinden.

Beim temperierten Clinchen ist es zweckmäßig, wenn das bewegliche Werkzeug, z. B. das Oberwerkzeug positionsgeregelt anstellbar ist, und zwar insbesondere dann, wenn der Stempel in einer Heizphase für die Kontaktvorwärmung auf dem Band positioniert werden muss. Im Falle einer Kontaktvorwärmung mit Hilfe des Werkzeuges ist es außerdem zweckmäßig, wenn der Kontaktdruck (während des Heizens) bandabhängig einstellbar ist.

Durch das Temperieren (Erwärmen) der Metallbänder wird deren Umformbarkeit bzw. deren Umformvermögen erhöht, so dass der Verbindungsprozess optimiert werden kann. Dieses ist insbesondere bei der Verbindung spröder Materialien vorteilhaft, da sich die Umformbarkeit spröder Materialien durch Temperierung verbessern lässt. Insgesamt kann das Temperieren bei bestimmten Werkstoffen oder Werkstoffkombinationen vorteilhaft sein. Rissbildungen können vermieden werden.

Das erfindungsgemäße Verfahren lässt sich mit einer Vorrichtung zum Verbinden von Metallbändern durchführen. Eine solche Vorrichtung ist in der Regel gekennzeichnet durch eine Verbindungspresse mit Pressengestell, Pressenoberteil und Pressenunterteil, wobei am Pressenoberteil ein Oberwerkzeug mit zumindest einem Stempel (oder einer Matrize) für das Durchsetzfügen und am Pressenunterteil ein Unterwerkzeug mit zumindest einer Matrize (oder einem Stempel) für das Durchsetzfügen befestigt sind, wobei Pressenoberteil und/oder Pressenunterteil zum Aufbringen einer Presskraft mit einem oder mehreren Antrieben (gegeneinander) verfahrbar sind. So besteht die Möglichkeit, das Pressenoberteil mit dem Oberwerkzeug mit Hilfe von Antrieben gegen das feststehende Unterwerkzeug zu verfahren oder umgekehrt. Bei den Antrieben kann es sich z. B. um hydraulische Presszylinder handeln. Dabei kann insbesondere auch auf bestehende Konstruktionen von Stanzverbindungspressen zurückgegriffen werden. Es können hohe Presskräfte aufgebracht werden, so dass nicht nur einzelne Verbindungspunkte, sondern zeitgleich eine Vielzahl von Verbindungspunkten gesetzt werden können, insbesondere eine oder mehrere vollständige Verbindungspunktreihen.

So schlägt die Erfindung vor, dass das Oberwerkzeug als Mehrfachwerkzeug mit mehreren über die Bandbreite verteilten Stempeln (oder Matrizen) und das Unterwerkzeug als Mehrfachwerkzeug mit mehreren über die Bandbreite verteilten Matrizen (oder Stempeln) ausgebildet ist.

Unter Berücksichtigung der Tatsache, dass sich das Verfahren auf einfache Weise an unterschiedliche Bänder und insbesondere Banddicken anpassen lassen soll, ist besonders bevorzugt eine Werkzeugwechselvorrichtung mit mehreren Oberwerkzeugen und mehreren Unterwerkzeugen (und folglich mehreren Werkzeugsätzen) vorgesehen, welche wahlweise aus einer Arbeitsposition innerhalb der Presse in eine Warteposition außerhalb der Presse überführbar sind und umgekehrt.

Mit Hilfe der Werkzeugwechselvorrichtung besteht die Möglichkeit, mehrere Clinchwerkzeuge bzw. Werkzeugsätze zur Verfügung zu stellen, so dass eine einfache Anpassung der Maschine an die jeweiligen Gegebenheiten, insbesondere an unterschiedliche Banddicken erfolgen kann. Ergänzend besteht die Möglichkeit, die Werkzeugwechselvorrichtung mit einem zusätzlichen (herkömmlichen) Stanzwerkzeug auszurüsten, so dass sich die Maschine im Bedarfsfall auch in eine Stanzvorrichtung umrüsten lässt.

Wie bereits erläutert weisen die Werkzeuge für das Clinchen in der Regel Stempel einerseits und Matrize andererseits auf. Bei der Matrize kann es sich z. B. um eine konturierte bzw. profilierte Matrize handeln, die an die Stempelform angepasst sein kann. Matrize meint im Rahmen der Erfindung aber auch eine nicht konturierte, flache Matrize und folglich ein flaches Gegenwerkzeug, so dass auch gleichsam "matrizenlose" Clinchverfahren umfasst werden.

Die Vorrichtung kann mit einer oder mehreren Dickenmessvorrichtungen ausgerüstet sein, mit denen die Dicke des Bandendes des ersten Metallbandes und/oder die Dicke des Bandanfangs des zweiten Metallbandes messbar ist. Außerdem kann eine Steuer- und/oder Regelvorrichtung vorgesehen sein, mit welcher der Durchsetzfügeprozess in Abhängigkeit von der gemessenen Dicke bzw. von den gemessenen Dicken steuerbar oder regelbar ist. Ferner können eine oder mehrere Stanzvorrichtungen vorgesehen sein, mit denen eine oder mehrere Seitenstanzungen vor und/oder nach dem Verbinden der Bänder erzeugbar sind. Schließlich kann die Vorrichtung mit einer oder mehreren Beölungsvorrichtungen ausgerüstet sein, mit welchen das Metallband oder die Metallbänder und/oder die Werkzeuge beölbar sind.

Im Folgenden wird die Erfindung anhand einer lediglich ein Ausführungsbeispiel darstellenden Zeichnung näher erläutert. Es zeigen:
- Fig. 1: eine erste Ausführungsform in einem Vertikalschnitt,
- Fig. 2: eine vereinfachte Ansicht auf den Gegenstand nach Fig. 1 in Richtung X,
- Fig. 3: eine zweite Ausführungsform in einem Vertikalschnitt,
- Fig. 4: den Gegenstand nach Fig. 3 in einer Seitenansicht,
- Fig. 5: eine vereinfachte Ansicht auf den Gegenstand nach Fig. 4 in Richtung Y,
- Fig. 6: eine vereinfachte Darstellung der Clinchverbindung mit Banddickenmessung.,

Die Figuren zeigen eine Vorrichtung zum Verbinden von Metallbändern, nämlich zum Verbinden eines Bandendes eines ersten Metallbandes mit dem Bandanfang eines zweiten Metallbandes. Eine solche Vorrichtung wird vorzugsweise in eine Bandbehandlungsanlage (Bandprozesslinie) integriert, z. B. in den Einlaufbereich einer solchen Bandprozesslinie. Dort werden aufgewickelte Metallbänder im Einlaufteil abgewickelt, durchlaufen dann verschiedene Behandlungsstationen und werden im Auslaufteil wieder aufgewickelt oder in sonstiger Weise weiterverarbeitet. Damit die Metallbänder nicht stets neu eingefädelt werden müssen, wird der Bandanfang eines neuen Bundes mit dem Bandende des letzten Bundes verbunden. Dazu werden Bandanfang und Bandende unter Bildung einer Überlappung übereinander positioniert und im Bereich der Überlappung an mehreren Verbindungspunkten miteinander verbunden. Solche Verbindungsverfahren sind grundsätzlich bekannt. Die Metallbänder sind in den Fig. 1 bis 5 nicht dargestellt, lediglich die Bandebene E ist angedeutet.

Erfindungsgemäß werden die Verbindungspunkte mittels Durchsetzfügen ohne Schneidanteil (Clinchen) erzeugt. Dazu weist die Vorrichtung eine Verbindungspresse 2 mit Pressengestell 3, Pressenoberteil 4 und Pressenunterteil 5 auf. Die Bandlaufrichtung B ist in Fig. 4 angedeutet, in Fig. 1 und 3 steht sie senkrecht zur Zeichenebene. An dem Pressenoberteil 4 ist ein Oberwerkzeug 6 mit mehreren Stempeln 8 für das Clinchen befestigt. Am Pressenunterteil 5 ist ein Unterwerkzeug 7 mit mehreren Matrizen für das Clinchen befestigt. Oberwerkzeug 6 mit Stempeln 8 und Unterwerkzeug 7 mit Matrizen 9 bilden einen Werkzeugsatz 10a, b, c. Oberwerkzeug 6 und Unterwerkzeug 7 sind jeweils als Mehrfachwerkzeuge mit jeweils mehreren über die Bandbreite verteilten Stempeln 8 und Matrizen 9 ausgebildet. In den dargestellten Ausführungsbeispielen ist das Pressenoberteil 4 zum Aufbringen der Presskraft mit den Antrieben 11 gegen das fest stehende Pressenunterteil 5 verfahrbar. Die Antriebe 11 sind in den Ausführungsbeispielen als hydraulische Presszylinder 11 ausgebildet, welche mit ihren Kolben an das verfahrbare Pressenoberteil 4 angeschlossen sind und sich an dem festen Oberholm des Pressengestells 3 abstützen. Die Fig. 1 und 3 zeigen die Presse 2 in geteilter Darstellung jeweils in einer Hälfte geschlossen und in der anderen Hälfte geöffnet. Das Pressenoberteil 4 ist am Pressengestell 3 an Führungen 15 geführt.

Die dargestellten Ausführungsformen sind jeweils mit einer Werkzeugwechselvorrichtung 12 ausgerüstet, welche mehrere Werkzeugsätze 10a, b, c, jeweils bestehend aus Oberwerkzeug 6 und Unterwerkzeug 7, zur Verfügung stellen. Mit Hilfe dieser Werkzeugwechselvorrichtung 12 lassen sich die einzelnen Werkzeugsätze 10a, b, c wahlweise aus einer Arbeitsposition innerhalb der Presse in eine Warteposition außerhalb der Presse überführen und umgekehrt. Auf diese Weise besteht die Möglichkeit, die Werkzeuge auszutauschen und die Vorrichtung an die gewünschten Gegebenheiten, z. B. an die jeweilige Banddicke anzupassen. Denn bevorzugt werden für das Verbinden bestimmter Banddicken unterschiedliche Werkzeuge eingesetzt.

Die Fig. 1 und 2 einerseits und die Fig. 3 bis 5 andererseits zeigen zwei Ausführungsformen mit unterschiedlich ausgestalteten Werkzeugwechselvorrichtungen 12.

In den Fig. 1 und 2 ist eine erste Ausführungsform dargestellt, bei welcher die Werkzeuge 6, 7 mit der Werkzeugwechselvorrichtung 12 quer zur Bandlaufrichtung B aus der Arbeitsposition in die Warteposition überführt werden. Dazu ist die Werkzeugwechselvorrichtung 12 bei dieser Ausführungsform seitlich neben der Presse 2 angeordnet. Sie weist einen Wechseltisch 14 mit mehreren entlang der Bandlaufrichtung B hintereinander angeordneten Werkzeugsätzen 10a, b, c auf. Soll das sich in der Verbindungspresse 2 befindliche Werkzeug ausgetauscht werden, so wird es quer zur Bandlaufrichtung B aus der Presse heraus auf den Wechseltisch 14 gezogen (oder geschoben). Der Wechseltisch 14 verfährt dann parallel zur Bandlaufrichtung, z. B. um eine Position, sodass dann ein anderes Werkzeug quer zur Bandlaufrichtung B in die Presse 2 hineingeschoben (oder hineingezogen) werden kann. In der vereinfachten Draufsicht in Fig. 2 ist erkennbar, dass bei der dargestellten Ausführungsform in der Werkzeugwechselvorrichtung 12 vier verschiedene Werkzeuge bzw. Werkzeugsätze 10a, b, c, 10' angeordnet sind. Es sind drei Werkzeugsätze 10a, b, c für das Clinchen vorgesehen, mit denen eine, zwei oder drei Verbindungspunktreihen gesetzt werden können. Das erste Werkzeug 10a weist folglich eine Reihe von Stempeln und Matrizen auf, während der zweite Werkzeugsatz 10b zwei in Bandlaufrichtung B hintereinander angeordnete Reihen von Stempeln und Matrizen aufweist und der dritte Werkzeugsatz 10c drei in Bandlaufrichtung hintereinander angeordnete Reihen von Stempeln und Matrizen aufweist, sodass wahlweise mit einem einzige Pressenhub ein, zwei oder drei Verbindungspunktreihen gesetzt werden können, je nachdem welches Werkzeug 10a, b, c in der Presse 2 angeordnet ist. Ergänzend ist ein zusätzlicher Werkzeugsatz 10' vorgesehen, der als Stanzwerkzeug 10' ausgebildet ist, sodass sich die Presse auch einfach für eine Stanzverbindung umrüsten lässt. Es wird deutlich, dass z. B. für unterschiedliche Banddicken bzw. Banddickenbereiche verschiedene Werkzeugsätze eingesetzt werden können, wobei die einzelnen Werkzeugsätze 10a, b, c in der Regel unterschiedliche Punktdurchmesser bzw. Stempeldurchmesser aufweisen. Für dünne Bänder werden in der Regel kleine Punktdurchmesser verwendet, wobei dann verhältnismäßig viele Verbindungspunkte gesetzt werden. Für dicke Bänder werden große Punktdurchmesser verwendet, wobei dann in der Regel weniger Punkte gesetzt werden.

Dabei ist erkennbar, dass Oberwerkzeug 6 und Unterwerkzeug 7 unter Bildung des Werkzeugsatzes 10a, b, c über Führungen 13 miteinander verbunden sind.

Im Ausführungsbeispiel handelt es sich um Führungssäulen 13, die gewährleisten, dass Oberwerkzeug 6 und Unterwerkzeug 7 mit Stempeln und Matrizen einwandfrei in der gewünschten Position zusammengefahren werden. Dabei weist jeder Werkzeugsatz insgesamt vier an den Ecken angeordnete Führungssäulen 13 auf. Dieses gilt gleichermaßen für die Ausführungsform nach Fig. 1 und 2 wie für die Ausführungsform nach Fig. 3 und 4.

Während die Werkzeugsätze 10a, b, c bzw. 10' bei der Ausführungsform nach Fig. 1 und 2 quer zur Bandlaufrichtung B ausgewechselt werden, zeigen die Fig. 3 bis 5 eine zweite Ausführungsform, bei welcher die Werkzeugsätze 10a, b, c bzw. 10' entlang der Bandlaufrichtung B zum Austausch verfahren werden. Die einzelnen Werkzeugsätze sind wiederum in Bandlaufrichtung B hintereinander angeordnet, diesmal jedoch nicht seitlich versetzt zur Verbindungspresse 2, sondern entlang der Bandlaufrichtung versetzt zur Verbindungspresse 2. Dennoch wird der Durchlauf des Metallbandes nicht gestört, da die Oberwerkzeuge 6 stets oberhalb des Metallbandes bzw. der Bandebene E und die Unterwerkzeuge 7 stets unterhalb des Metallbandes angeordnet sind und da die Führungssäulen 13 stets außerhalb des Bandbereiches angeordnet sind. Bei dieser Ausführungsform lässt sich der Werkzeugsatz auch dann auswechseln, wenn sich das Band in der Maschine befindet. Fig. 4 zeigt eine Ansicht, bei der beispielhaft das Stanzwerkzeug 10' in der Maschine angeordnet ist.

Um die Werkzeugsätze 10a, b, c, 10' austauschen zu können, sind in der Regel Wechselantriebe vorgesehen, z. B. hydraulische Antriebe, die in den Figuren nicht im Detail dargestellt sind.

Die in den Fig. 2 und 5 angedeuteten Werkzeuge zeigen, dass mit der erfindungsgemäßen Vorrichtung zeitgleich eine Vielzahl quer zur Bandlaufrichtung B beabstandete Verbindungspunkte unter Bildung zumindest einer sich über die Bandbreite oder nahezu die Bandbreite erstreckenden Verbindungspunktreihe erzeugt werden können. Je nachdem, welches der Werkzeuge verwendet wird, können zeitgleich auch mehrere in Bandlaufrichtung hintereinander angeordnete Verbindungspunktreihen erzeugt werden. Damit besteht die Möglichkeit, die gesamte Bandverbindung auch bei mehreren Verbindungspunktreihen mit einem einzigen Pressenhub zu erzeugen. Die Verbindungspresse stellt mit den Hydraulikzylindern 11 ausreichend Presskräfte zur Verfügung.

Das Prinzip der erfindungsgemäßen Clinchverbindung ist beispielhaft und vereinfacht in Fig. 6 dargestellt. Dabei sind das Bandende des ersten Metallbandes B1 und der Bandanfang des zweiten Metallbandes B2 und die Überlappung gezeigt, in deren Bereich mit dem Clinchwerkzeug 6, 7 die Verbindungspunkte durch Clinchen gesetzt werden. Dabei ist eine Clinchverbindung ohne Schneidanteil gezeigt. In Fig. 6 ist erkennbar, dass mit einer ersten Dickenmessvorrichtung 16 die Dicke D1 des Bandendes des ersten Metallbandes B1 und mit einer zweiten Dickenmessvorrichtung 17 die Dicke D2 des Bandanfangs des zweiten Metallbandes B2 gemessen werden, und zwar vor dem Verbinden der Bänder. Diese Dickenmessvorrichtungen 16, 17 können z. B. als optische Dickenmessvorrichtungen, z. B. mittels Laserstrahlung ausgebildet sein. Mit Hilfe dieser Dickenmessvorrichtungen 16, 17 besteht dann die Möglichkeit, den Fügeprozess in Abhängigkeit von der gemessenen Dicke bzw. von den gemessenen Dicken D1, D2 zu steuern und zu regeln, und zwar mit einer nicht dargestellten Steuer- und/oder Regelvorrichtung. In dem dargestellten Ausführungsbeispiel sind die Dickenmessvorrichtungen in unmittelbarer Nähe der Fügewerkzeuge angeordnet, sie können in die Fügevorrichtung integriert sein. Die Erfindung umfasst aber auch Ausführungsformen, bei denen die Dickenmessvorrichtungen an anderer Position innerhalb der Bandbehandlungsanlage angeordnet sind, so kann z. B. eine Dickenmessvorrichtung unmittelbar hinter einem Abwickelhaspel angeordnet sein, um dort die Dicke des Bandanfangs zu messen, wobei das entsprechende Signal bzw. der entsprechende Wert dann im Zuge der Bandverbindung verarbeitet werden kann.

Es besteht im Übrigen die Möglichkeit, die Bänder mit Beölungsvorrichtungen 18, 19 zu beölen. Dabei ist in dem dargestellten Ausführungsbeispiel vorgesehen, dass im Bereich der Überlappung lediglich die obere Oberfläche des oben liegenden Metallbandes B2 und die untere Oberfläche des unten liegenden Metallbandes B1 beölt werden. Optional und ergänzend besteht die Möglichkeit, die entsprechenden Werkzeugflächen zu beölen.

Die in Fig. 6 dargestellten Optionen können einzeln oder in Kombination eingesetzt werden, z. B. bei einer Vorrichtung nach Fig. 1 bis 5, alternativ aber auch bei anders ausgestalteten Vorrichtungen.

## Patentansprüche

1. Verfahren zum Verbinden eines Bandendes eines ersten Metallbandes (B1 mit dem Bandanfang eines zweiten Metallbandes (B2), insbesondere in Bandbehandlungsanlagen, wobei das Bandende und der Bandanfang unter Bildung einer Überlappung übereinander positioniert und im Bereich der Überlappung an mehreren Verbindungspunkten mittels Durchsetzfügen ohne Durchtrennung miteinander verbunden werden, **dadurch gekennzeichnet,**
**dass** das erste Band (B1) und/oder das zweite Band (B2) als kaltgewalztes, nicht geglühtes Metallband ausgebildet ist/sind, wobei für die Bandverbindung zumindest 20 Verbindungspunkte pro Meter Bandbreite mittels Durchsetzfügen gesetzt werden.

2. Verfahren nach Anspruch 1, **dadurch gekennzeichnet, dass** das erste Band (B1) und/oder das zweite Band (B2) als nicht geglühtes Metallband aus Aluminium bzw. einer Aluminiumlegierung oder Kupfer bzw. einer Kupferlegierung ausgebildet ist/sind.

3. Verfahren nach Anspruch 1 oder 2, **dadurch gekennzeichnet, dass** das Material der Metallbänder (B1, B2), z. B. Aluminiumbänder, eine Bruchdehnung A₈₀ von maximal 6 % aufweist, vorzugsweise 2 % bis 5 %, z. B. etwa 3 % bis 4%.

4. Verfahren nach einem der Ansprüche 1 bis 3, **dadurch gekennzeichnet, dass** für die Bandverbindung zumindest 30 Verbindungspunkte, vorzugsweise zumindest 50 Verbindungspunkte pro Meter Bandbreite mittels Durchsetzfügen gesetzt werden.

5. Verfahren nach einem der Ansprüche 1 bis 4, **dadurch gekennzeichnet, dass** die Dicke (D1) des Bandendes des ersten Metallbandes (B1) und/oder die Dicke (D2) des Bandanfangs des zweiten Metallbandes (B2) vor dem Verbinden gemessen werden und dass der Durchsetz-Fügeprozess in Abhängigkeit von der gemessenen Dicke bzw. von den gemessenen Dicken (D1, D2) gesteuert oder geregelt wird.

6. Verfahren nach Anspruch 5, **dadurch gekennzeichnet, dass** die Eintauchtiefe des Stempels bzw. der Stempel des Durchsetz-Fügewerkzeuges (6, 7) in Abhängigkeit von der Dickenmessung oder von den Dickenmessungen gesteuert oder geregelt wird.

7. Verfahren nach einem der Ansprüche 1 bis 6, **dadurch gekennzeichnet, dass** der Bandanfang und das Bandende und/oder das Durchsetzfügewerkzeug (6, 7) derart positioniert werden, dass kein Stempel des Fügewerkzeuges (6, 7) eine der Bandkanten trifft und/oder dass vor oder nach dem Verbinden der Bänder (B1, B2) im Bereich einer oder beider Bandkanten eine oder mehrere Seitenstanzungen eingebracht werden.

8. Verfahren nach Anspruch 7, **dadurch gekennzeichnet, dass** die Seitenstanzungen vor dem Verbinden der Bänder (B1, B2) mit der Maßgabe eingebracht werden, dass eine Abhängigkeit von der Werkzeuggeometrie und der Bandbreite und Bandposition ein Auftreffen eines Werkzeugstempels auf eine Bandkante verhindert wird.

9. Verfahren nach einem der Ansprüche 1 bis 8, **dadurch gekennzeichnet, dass** im Bereich der Überlappung lediglich die obere Oberfläche des oben liegenden Metallbandes und die untere Oberfläche des unten liegenden Metallbandes beölt werden.

## Claims

1. A method for connecting an end of a first metal strip (B1) to the beginning of a second metal strip (B2), in particular in strip treatment installations, wherein the end of the strip and the beginning of the strip are positioned one on top of the other to form an overlap and are connected to each other at multiple connecting points in the region of the overlap, by means of clinching without cutting,
**characterised in that**
the first strip (B1) and/or the second strip (B2) is/are in the form of cold-rolled, non-annealed metal strip, wherein at least 20 connecting points per metre of strip width are made by clinching for the strip connection.

2. The method according to Claim 1,
**characterised in that**
the first strip (B1) and/or the second strip (B2) is/are in the form of non-annealed metal strip consisting of aluminium or an aluminium alloy or copper or a copper alloy.

3. The method according to Claim 1 or 2,
**characterised in that**
the material of the metal strips (B1, B2), e.g. aluminium strips, has an elongation at break A₈₀ of at most 6%, preferably 2% to 5%, e.g. approximately 3% to 4%.

4. The method according to any one of Claims 1 to 3,
**characterised in that**
at least 30 connecting points, preferably at least 50 connecting points per metre of strip width are made by clinching for the strip connection.

5. The method according to any one of Claims 1 to 4,
**characterised in that**
the thickness (D1) of the end of the first metal strip (B1) and/or the thickness (D2) of the beginning of the second metal strip (B2) are measured before connection, and the clinching process is controlled or regulated depending on the measured thickness(es) (D1, D2).

6. The method according to Claim 5,
**characterised in that**
the penetration depth of the punch(es) of the clinching tool (6, 7) is controlled or regulated depending on the thickness measurement(s).

7. The method according to any one of Claims 1 to 6,
**characterised in that**
the strip beginning and the strip end and/or the clinching tool (6, 7) are positioned such that no punch of the joining tool (6, 7) hits any of the strip edges, and/or one or more side stamps are made in the region of one or both strip edges before or after the strips (B1, B2) are connected.

8. The method according to Claim 7,
**characterised in that**
the side stamps are made before the strips (B1, B2) are connected, with the proviso that a tool punch is prevented from hitting a strip edge depending on the tool geometry and the strip width and the strip position.

9. The method according to any one of Claims 1 to 8,
**characterised in that**
only the upper surface of the metal strip on top and the lower surface of the metal strip on the bottom are oiled in the region of the overlap.

## Revendications

1. Procédé destiné à relier une fin de bande d'une première bande métallique (B1 avec le début de bande d'une deuxième bande métallique (B2), notamment dans des installations de traitement de bandes, lors duquel on positionne en superposition la fin de bande et le début de bande en formant un chevauchement et, dans la région du chevauchement, on les relie l'un à l'autre sur plusieurs points de liaison, au moyen d'un assemblage par pénétration sans sectionnement, **caractérisé en ce que**
la première bande (B1) et/ou le deuxième bande (B2) est/sont conçue(s) sous la forme de bande métallique laminée à froid non recuite, pour la liaison des bandes, au moins 20 points de liaison par mètre de largeur de bande étant placés au moyen d'un assemblage par pénétration.

2. Procédé selon la revendication 1, **caractérisé en ce que** la première bande (B1) et/ou la deuxième bande (B2) est/sont conçue(s) sous la forme de bande métallique non recuite en aluminium ou en un alliage d'aluminium ou en cuivre ou en un alliage de cuivre.

3. Procédé selon la revendication 1 ou 2, **caractérisé en ce que** la matière des bandes métalliques (B1, B2), par exemple des bandes d'aluminium fait preuve d'une élongation à la rupture Aₛ₀ d'un maximum de 6 %, de préférence de 2 % à 5 %, par exemple, d'environ 3 % à 4%.

4. Procédé selon l'une quelconque des revendications 1 à 3, **caractérisé en ce que** pour la liaison des bandes, au moins 30 points de liaison, de préférence au moins 50 points de liaison par mètre de largeur de bande sont placés au moyen d'un assemblage par pénétration.

5. Procédé selon l'une quelconque des revendications 1 à 4, **caractérisé en ce que** l'épaisseur (D1) de la fin de bande de la première bande métallique (B1) et/ou l'épaisseur (D2) du début de bande de la deuxième bande métallique (B2) sont mesurées avant la liaison et **en ce que** le processus d'assemblage par pénétration est commandé ou réglé en fonction de l'épaisseur mesurée ou des épaisseurs mesurées (D1, D2).

6. Procédé selon la revendication 5, **caractérisé en ce que** la profondeur de plongée du poinçon ou des poinçons de l'outil d'assemblage par pénétration (6, 7) est commandée ou réglée en fonction de la mesure d'épaisseur ou des mesures d'épaisseurs.

7. Procédé selon l'une quelconque des revendications 1 à 6, **caractérisé en ce que** le début de bande et la fin de bande et/ou l'outil d'assemblage par pénétration (6, 7) sont positionnés de telle sorte qu'aucun poinçon de l'outil d'assemblage (6, 7) ne touche l'un des bords de bande et/ou qu'avant ou après la liaison des bandes (B1, B2), dans la région d'un ou des deux bords de bande, un ou plusieurs estampages latéraux soient ménagés.

8. Procédé selon la revendication 7, **caractérisé en ce que** les estampages latéraux sont ménagés avant la liaison, des bandes (B1, B2,) avec la consigne qu'une dépendance de la géométrie de l'outil et de la largeur de bande et position de bande empêche un impact d'un poinçon d'outil sur un bord de bande.

9. Procédé selon l'une quelconque des revendications 1 à 8, **caractérisé en ce que** dans la région du chevauchement, seule la surface supérieure de la bande métallique du dessus et la surface inférieure de la bande métallique du dessous sont huilées.
